# EUROPÄISCHE PATENTANMELDUNG

(11) **EP 0 768 495 A1**
(43) Veröffentlichungstag der Anmeldung: **16.04.1997**
(21) Anmeldenummer: 96115619.7
(22) Anmeldetag: 28.09.1996
(51) Int. Cl.: F24D 3/10

(54) **Ausdehnungsgefäss**

(30) Priorität: 14.10.1995 DE 29516294 U
(71) Anmelder: ROBERT BOSCH GMBH, 70442 Stuttgart (DE)
(72) Erfinder: Kroell, Ulrich, 72654 Neckartenzlingen (DE)

(57) **Zusammenfassung**

Die Erfindung betrifft ein Ausdehnungsgefäß (10), insbesondere für ein an ein Heizleitungsnetz angeschlossenes Heizgerät, mit zwei einen Raum einschließenden Gehäuseteilen (12, 14) und einer den Raum unterteilenden beweglichen und zwischen den Rändern der Gehäuseteile (12, 14) durch eine Klammer (36) gehaltenen Wand (16). Es wird vorgeschlagen, daß zwischen mindestens einem Gehäuseteil (12, 14) und der Klammer (36) Isolationsmittel (40, 50) vorgesehen sind, die einen Wärmeübergang von einem Gehäuseteil (12, 14) über die Klammer (36) zum anderen Gehäuseteil (12, 14) verhindert.

## Beschreibung

### Stand der Technik

Die Erfindung geht aus von einem Ausdehnungsgefäß nach der Gattung des Hauptanspruchs. Bei bekannten Ausdehnungsgefäßen dieser Gattung (DE-OS-28 14 162) werden die beiden Gehäusehälften des Ausdehnungsgefäßes entlang ihres gesamten Umfanges durch ein Kaltprofil gegeneinander festgelegt. Die Gehäusehälften spannen dabei zwischen sich dichtend eine elastische Membran ein, die die das Heizwasser aufnehmende Gehäusehälfte von der das Gasvolumen aufnehmenden Gehäusehälfte trennt. Den Ausdehnungsgefäßen der genannten Art ist zu eigen, daß von der einen Gehäusehälfte über das Kaltprofil zur anderen Gehäusehälfte ein Wärmeübergang stattfindet, der zu einer Abkühlung des in der einen Gehäusehälfte befindlichen Heizmediums führt.

In zunehmendem Maße werden Ausdehnungsgefäße, wie z. B. aus der AT 22 54/93 bekannt, in den Vor- und/oder Rücklauf eines Heizkreislaufsystems eines Heizgerätes einbezogen. Es sind weiterhin aus der AT 2489/90 Ausdehnungsgefäße bekannt, bei denen die Heizwasserseite direkt als Speicher für die Warmwasserbereitung genutzt wird. In der das Heizwasser aufnehmenden Gehäusehälfte befinden sich somit größere Mengen an warmem Wasser. Daher besteht in allen genannten Fällen die Notwendigkeit, das Ausdehnungsgefäß mit Mitteln zur Wärmedämmung zu versehen, um Energieverluste zu vermeiden. In der AT 2489/90 wird vorgeschlagen, das Ausdehnungsgefäß mit einer wärmeisolierenden Schicht zu versehen, die durch einen Luftspalt begrenzt ist.

### Vorteile der Erfindung

Die erfindungsgemäße Anordnung mit den kennzeichnenden Merkmalen des Hauptanspruchs hat den Vorteil, daß zur Vermeidung von Energieverlusten auf eine aufwendige Isolierung des Ausdehnungsgefäßes, z. B. in Form einer Ummantelung des Ausdehnungsgefäßes mit Kunststoffschaum verzichtet werden kann. Durch die zwischen mindestens einer der beiden Gehäuseteile und einer Halterung eingesetzten Isoliermittel bildet das gasgefüllte Gehäuseteil des Ausdehnungsgefäßes ohne zusätzliche Maßnahmen eine gute Wärmedämmung gegenüber der Heizwasserseite des Ausdehnungsgefäßes.

Durch die in den Unteransprüchen aufgeführten Merkmale sind vorteilhafte Weiterbildungen der Anordnung nach dem Hauptanspruch möglich.

Es trägt zur Funktionsintegration des Ausdehnungsgefäßes bei, wenn die bewegliche Wand selbst als Isolationsmittel ausgebildet ist. Damit kann auf separat auszubildende Isolationsmittel verzichtet werden.

Es ist besonders vorteilhaft, den äußeren Rand der beweglichen Wand mit einer Lippe zu versehen, die als Isolationsmittel zwischen einem der beiden Rändern der Gehäuseteile und der Halterung angeordnet ist. Bei dieser Ausführung mit einer Lippe als Isolationsmittel ist es auf einfache Art und Weise möglich, die Halterung für die beiden Gehäuseteile als einstückigen Fortsatz aus dem Rand einer der beiden Gehauseteile zu bilden.

Ist die Halterung als separates Bauteil ausgebildet, so ist es auf einfache Art und Weise möglich, die bewegliche Wand mit mehreren zwischen den Gehäuseteilen und der Halterung angeordneten Lippen zu versehen, um einen Wärmeübergang von einem Gehäuseteil über die Halterung zum anderen Gehäuseteil zu verhindern.

### Zeichnung

Zwei Ausführungsbeispiele sind in der Zeichnung dargestellt und in der nachfolgenden Beschreibung unter Angabe weiterer Vorteile näher erläutert. Es zeigen Figur 1 ein erstes Ausführungsbeispiel eines Ausdehnungsgefäßes teilweise im Schnitt, Figur 2 eine vergrößerte Teildarstellung des Ausdehnungsgefäßes nach dem ersten Ausführungsbeispiel, Figur 3 eine vergrößerte Teildarstellung des Ausdehnungsgefäßes nach einem zweiten Ausführungsbeispiel.

### Beschreibung der Ausführungsbeispiele

Figur 1 zeigt ein Ausdehnungsgefäß 10, das zwei Gehäuseteile 12, 14 aufweist, die durch eine Membran 16 getrennt sind. Das Gehäuseteil 12 und die Membran 16 schließen einen Raum 18 ein, der mit Stickstoff gefüllt ist und ein Druckpolster darstellt. Das Gehäuseteil 14 und die Membran 16 schließen einen Raum 20 ein, der mit einem Heizmedium gefüllt ist und über an dem einen Gehäuseteil 14 angebrachte Anschlüsse 22, 24 mit einem nicht dargestellten Heizkreislauf verbindbar ist. Im Raum 20 ist weiterhin ein Wärmeübertrager 26 angeordnet, der über an dem Gehäuseteil 14 angebrachte Anschlüsse 28, 30 mit einem Leitungsnetz in Verbindung steht. Damit dient der das Heizwasser aufnehmende Raum 20 des Ausdehnungsgefäßes 10 gleichzeitig als ein Speicher zur Brauchwassserbereitung, wobei die Wärme vom Heizmedium auf das im Wärmeübertrager 26 fließende Brauchwasser übertragen wird. An dem Gehäuseteil 14 ist weiterhin ein mit dem Raum 20 in Verbindung stehender Anschlußstutzen 32 für einen nicht dargestellten Schnellentlüfter vorgesehen.

Beide Gehauseteile 12, 14 sind zylinderförmig ausgestaltet, wobei das Gehäuseteil 12 einen ringförmigen Kragen 34 aufweist. Das andere Gehäuseteil 14 weist als Halterung an dem dem Gehäuseteil 12 zugewandten Rand eine im Schnitt U-förmig ausgebildete Klammer 36 auf, die den Kragen 34 des Gehäuseteils 12 umgreift. Die die Halterung bildende Klammer 36 ist als einstückiger Fortsatz aus dem Rand des Gehäuseteils 14 gebildet und hält somit die beiden Gehäuseteile 12, 14 zusammen. Zwischen dem Kragen 34 und dem als Klammer 36 ausgebildeten Rand des Gehäuseteils 14 ist eine kreisringförmige Wulst 38 der Membran 16 eingebracht, die beide Gehäuseteile 12, 14 gegeneinander abdichtet.

In Figur 2 weist die Wulst 38 eine Lippe 40 auf, die als Verlängerung der Wulst 38 zwischen einer Innenseite 42 des offenen Endes 44 der Klammer 36 und der Außenseite 46 des ringförmigen Kragens 34 gelegt ist. Die Membran 16 besteht insgesamt aus Gummi, der wärmetechnisch einen guten Isolator darstellt. Die Lippe 40 als Teil der Membran 16 verhindert somit einen direkten Kontakt der beiden metallischen Gehäuseteile 12, 14 über die Klammer 36, wodurch ein Wärmeübergang von dem Gehäuseteil 14 über die Klammer 36 zum Gehäuseteil 12 verhindert wird.

In Figur 3 ist ein weiteres Ausführungsbeispiel des Ausdehnungsgefäßes 10 dargestellt, wobei das Gehäuseteil 14 an dem dem Gehäuseteil 12 zugewandten Rand ebenso wie das Gehäuseteil 14 einen ringförmigen Kragen 48 aufweist. Zwischen den beiden Kragen 34, 48 ist die Wulst 38 der Membran 16 eingebracht, wobei in diesem Fall die Klammer 36 als separates Bauteil ausgebildet ist. In diesem Fall weist die Wulst 38 der Membran 16 zwei Lippen 40, 50 auf, wobei die Lippe 40 wiederum zwischen der Innenseite 42 der Klammer 36 und der Außenseite 46 des Kragens 34 gelegt ist und die Lippe 50 zwischen der Innenseite 42 der Klammer 36 und der Außenseite 52 des Kragens 48 angeordnet ist. Auch bei dieser Ausführungsform wird ein Wärmeübergang von dem Gehäuseteil 14 über die Klammer 36 zum Gehäuseteil 12 verhindert.

## Patentansprüche

1. Ausdehnungsgefäß, insbesondere für ein an ein Heizleitungsnetz angeschlossenes Heizgerät, mit zwei einen Raum einschließenden Gehäuseteilen und einer den Raum unterteilenden, beweglichen und zwischen den Rändern der Gehäuseteile durch eine Halterung wie Klammer, Bördelung, Profil oder dergleichen gehaltenen Wand, dadurch gekennzeichnet, daß zwischen mindestens einem Gehäuseteil (12, 14) und der Halterung (36) Isolationsmittel (40, 50) vorgesehen sind, die einen Wärmeübergang von einem Gehäuseteil (14) über die Halterung (36) zum anderen Gehäuseteil (12) verhindern.

2. Ausdehnungsgefäß nach Anspruch 1, dadurch gekennzeichnet, daß die bewegliche Wand (16) als Isolationsmittel ausgebildet ist.

3. Ausdehnungsgefäß nach Anspruch 1 oder 2, dadurch gekennzeichnet, daß die bewegliche Wand (16) an ihrem äußeren Rand eine zwischen der Halterung (36) und einem der beiden Ränder der Gehäuseteile (12, 14) angeordnete Lippe (40) aufweist.

4. Ausdehnungsgefäß nach Anspruch 1 oder 2, dadurch gekennzeichnet, daß die bewegliche Wand (16) an ihrem äußeren Rand mehrere zwischen der Halterung (36) und den Gehäusehälften (12, 14) angeordnete Lippen (40, 50) aufweist.

5. Ausdehnungsgefäß nach einem der vorhergehenden Ansprüche, dadurch gekennzeichnet, daß die Klammer (36) als einstückiger Fortsatz aus dem Rand eines der beiden Gehäuseteile (12, 14) gebildet ist.

6. Ausdehnungsgefäß nach einem der vorhergehenden Ansprüche, dadurch gekennzeichnet, daß die bewegliche Wand (16) eine die Gehäuseteile (14) dichtend durchgreifende Membran ist.
